# EUROPÄISCHE PATENTSCHRIFT

(11) **EP 0 651 835 B1**
(45) Veröffentlichungstag und Bekanntmachung des Hinweises auf die Patenterteilung: **25.09.1996**
(21) Anmeldenummer: 94913439.9
(22) Anmeldetag: 28.04.1994
(51) Int. Cl.: E01C 5/00, E01C 7/00

(54) **BODENFLÄCHENBEFESTIGUNG**
ELEMENT ASSEMBLY FOR PAVING ROADS AND THE LIKE
ASSEMBLAGE D'ELEMENTS POUR REVETEMENTS DE ROUTE ET EQUIVALENT

(30) Priorität: 30.04.1993 AT 843/93
(43) Veröffentlichungstag der Anmeldung: 10.05.1995
(73) Patentinhaber: Fleischhacker, Gerhard, Dr. Dipl.-Ing., A-9330 Treibach (AT)
(72) Erfinder: Fleischhacker, Gerhard, Dr. Dipl.-Ing., A-9330 Treibach (AT)
(74) Vertreter: Holzer, Walter, Dipl.-Ing.
(86) Internationale Anmeldenummer: AT9400053
(87) Internationale Veröffentlichungsnummer: WO9425676

(56) Entgegenhaltungen:
- EP-A- 0 471 978
- DE-A- 2 910 644
- US-A- 3 645 177
- DE VOLKSKRANT, 8. Juni 1991, AMSTERDAM, NL, VAN GELDER: "WEGENBOUWERS BEPERKEN VERKEERSLAWAAI"

## Beschreibung

Die Erfindung betrifft eine Bodenflächenbefestigung, die eine Filterwirkung für durchströmende Fluide entfaltet und aus porösem Material, wie Beton oder Kunststoff, gebildet ist, wobei sie in Durchströmrichtung von der Eintrittsoberseite zur Austrittsunterseite zumindest zwei übereinanderliegende Schichten aufweist, von denen die eintrittsseitige obere Schicht wesentlich dünner als jede der darunterliegenden Schichten ist und der durch die Poren des porösen Materials gebildete freie Durchströmquerschnitt der eintrittsseitigen Schicht kleiner als die freien Durchströmquerschnitte jeder der darunterliegenden Schichten sind, wobei die Abmessungen der freien Durchströmquerschnitte in den in Durchströmrichtung aufeinanderfolgenden Schichten zunehmen.

Eine derartige Bodenflächenbefestigung ist aus Van Gelder: "Wegenbouwers Beperken Verkeerslawaii", de Volkskrant, 8. Juni 1991, Amsterdam (NL), bekannt. Dieser Artikel offenbart einen schalldämmenden Straßenbelag aus "stark offenem Asphaltbeton" (ZOAB), bei welchem zur Vermeidung des Zusetzens der Poren durch Schlammbildung usw. ein zweischichtiger Aufbau ("TWINLAY") vorgeschlagen wird. Der Belag besteht aus einer 1,5 cm dicken Oberflächenlage mit einer Körnung von 4 bis 8 mm und einer darunterliegenden 5 cm dicken Lage mit einer Körnung von 11 bis 16 mm.

Aus der EP-A-0 471 978 ist ferner ein wasserdurchlässiges Flächenbefestigungselement aus mit Bindemitteln unter Freilassung von durchgehenden Poren verbundenen mineralischen Körnern bekannt. Das Element hat einen zweischichtigen Aufbau mit einer dünneren Vorsatzschicht und einer darunterliegenden dickeren Schicht. Der gemittelte freie Durchlaßquerschnitt der Vorsatzschicht ist kleiner als der gemittelte freie Durchlaßquerschnitt der darunterliegenden Schicht.

Obwohl bei diesen bekannten Bodenflächenbefestigungen bzw. Elementen ein bleibendes Verlegen der Poren durch den sich nach unten hin erweiternden freien Durchlaßquerschnitt weitgehend hintangehalten ist, haben sie anderseits den Nachteil, daß auf Grund der insbesondere im oberen Bereich kleinporigen Struktur ein ausreichend rasches Ablaufen des Wassers nicht gewährleistet ist. Die Erfindung setzt sich daher zum Ziel, eine Bodenflächenbefestigung der genannten Art zu schaffen, die in Bezug auf die Wasserdurchlässigkeit einen verbesserten Durchsatz aufweist, dabei aber gleichzeitig die Vorteile der bekannten Konstruktionen im Hinblick auf die Vermeidung eines Verlegens der Poren beibehält.

Dieses Ziel wird erfindungsgemäß dadurch erreicht, daß zusätzliche freie Durchströmquerschnitte in allen Schichten durch mittels Dorne u.dgl. geformte Kanäle gebildet sind, die durchgehend im wesentlichen konisch oder von Schicht zu Schicht abgestuft sind, und daß auch die zusätzlichen Durchströmquerschnitte in den in Durchströmrichtung aufeinanderfolgenden Schichten zunehmen.

Mit der vorliegenden Erfindung wird erreicht, daß auch große Mengen von an der Oberfläche anfallenden Wässern auf solche Weise ungehindert in den Boden abgeleitet werden. In den Wässern enthaltene Kontaminationen, wie z.B. Öle oder Benzine, werden in der Flächenbefestigung bis zu einem bestimmten Grad adsorbiert und in dieser selbst später in einem biologischen Abbauprozeß wieder regeneriert. Durch die spezielle Struktur der freien Durchströmquerschnitte und Kanäle in Durchströmrichtung und das dadurch bedingte zunehmend größere Luftvolumen wird die biologische Aktivität im Bodenelement wesentlich verbessert und beschleunigt.

Die in den Oberflächenwässern enthaltenen Feststoffe können beim Versickern nur bis zu einer bestimmten Korngröße in das Bodenelement eindringen; wegen der Zunahme des freien Durchströmquerschnittes werden sie jedoch im Bodenelement nicht zurückgehalten, sondern in den Unterbau ausgetragen. Die Be- und Entlüftung des Unterbodens bleibt nach Errichtung der Bodenflächenbefestigung erhalten.

Die auf der Oberfläche der Bodenflächenbefestigung bzw. des Bodenelementes zurückgehaltenen Feststoffe können problemlos aufgenommen und entfernt werden. Die Poren an der Oberfläche sowie auch im Inneren können durch Schmutzteile nicht zuwachsen, so daß der Drainageeffekt und die biologische Abbauaktivität innerhalb der Flächenbefestigung und auch im Unterboden erhalten bleiben. Die Reinigung und Wartung der Abwasserschächte und Kanäle wird dadurch auf ein Mindestmaß reduziert. Überdies gelangen Amphibien nicht mehr in die Abwasserschächte.

Die Erfindung ermöglicht die Ausführung und Errichtung von begeh- und befahrbaren Flächenbefestigungen für Plätze, Straßen und Wegabschnitte sowie für umbaute Flächen, z.B. unter Bildung eines Verbandes, wobei diese Flächenbefestigung direkt auf einer mechanisch stabilen Tragschicht, z.B. Split, Gefällsbeton oder wasserdurchlässigen Bodenunterbau (z.B. Schotterbett) aufliegen kann. Die Entwässerung der Bodenelemente kann in den Unterbau oder über Drainagerohre erfolgen, in denen das Sickerwasser oder andere flüssige Medien einem zentralen Sammler zugeführt werden. In den einzelnen Bodenelementen können aber auch Durchbrüche ausgebildet sein, die so angeordnet sind, daß sie in der Flächenbefestigung quer zur Durchströmrichtung orientierte Kanäle ergeben, in denen die einsickernde Flüssigkeit, soweit sie nicht adsorbiert werden kann, abfließt.

Die Erfindung betrifft auch ein Bodenelement zum Herstellen einer Bodenflächenbefestigung, welches die im Zusammenhang mit der Bodenflächenbefestigung geschilderten Merkmale aufweist und eine solche Umrißform hat, daß es im Verband z.B. fugenlos verlegt werden kann.

Die erfindungsgemäße Bodenflächenbefestigung bzw. das Bodenelement kann aus Ein- oder Mehrkornbeton oder ähnlichen porösen Materialien, wie z.B. Kunststoffen, Asphaltgemischen usw., hergestellt werden. Zur Sicherstellung einer höheren Festigkeit können die Bodenelemente auf einen entsprechenden Unterboden aufgelegt werden. Bevorzugt wird bei den Bodenelementen das poröse Material von einem Rahmenkörper umgeben und gehalten, dessen Rahmenöffnung sich von oben nach unten verjüngt, wie dies aus der AT-PS 391 629 in Verbindung mit andersartigen Bodenelementen an sich bekannt ist. Bei dieser Variante ergibt sich der spezielle kombinatorische Effekt, daß die zusätzlich eingeformten, sich nach unten erweiternden Kanäle jene Abnahme des freien Durchströmungsquerschnittes in Richtung nach unten, welche auf die sich nach unten zu konisch verjüngende Rahmenöffnung zurückzuführen ist, kompensieren oder sogar überwiegen.

Die Erfindung wird nachfolgend an Ausführungsbeispielen unter Bezugnahme auf die Zeichnung näher erläutert. Es zeigen:

Fig. 1a einen Querschnitt eines Bodenelementes, das aus porösem Material besteht, zur Erläuterung des Schichtaufbaus;
Fig. 1b einen Querschnitt durch ein alternatives Bodenelement mit einem Rahmenkörper;
Fig. 2a eine vergrößerte idealisierte Teildarstellung einer mehrschichtigen Bodenflächenbefestigung bzw. eines mehrschichtigen Bodenelementes aus porösem Material, wobei die in den einzelnen Schichten abgestuft vorhandenen freien Durchströmquerschnitte ersichtlich sind;
Fig. 2b eine Ausführungsform der Bodenflächenbefestigung, wobei einer von zusätzlich vorhandenen, durch Formgebung ausgebildeten Durchströmkanälen ebenfalls vergrößert dargestellt ist;
Fig. 3 eine schematische Darstellung der Filterwirksamkeit der Bodenflächenbefestigung bzw. des Bodenelementes, und die
Fig. 4 und 5 schematische Draufsichten auf mögliche Verlegeformen von Bodenelementen.

Wie aus Fig. 1a ersichtlich ist, weist die Deckschicht 1, d.h. die die Eintrittsoberseite des Bodenelementes bzw. Filtersteines bildende erste Schicht, in Durchströmrichtung nur eine begrenzte Schichtdicke d1 auf, wobei der idealisiert dargestellte freie Durchströmquerschnitt a der Schicht 1 (vgl. Fig. 2a) in Abhängigkeit von der Zusammensetzung des die Schicht bildenden Ein- oder Mehrkornbetons bzw. eines anderen porösen Materials, wie Kunststoff, ebenfalls eine definierte Größe hat.

In Fig. 1b ist ein aus zwei Schichten bestehendes Bodenelement mit einem Rahmenkörper 4 zur Verbesserung der statischen Festigkeitseigenschaften des Bodenelementes dargestellt.

In den Fig. 2a und 2b ist schematisch ein Teilschnitt einer Bodenflächenbefestigung bzw. eines Bodenelementes dargestellt, wobei mehr als zwei Schichten vorhanden sind. Jede der in Durchströmrichtung D auf die Schicht 1 folgende(n) Schicht(en) 2, 3 ... unterscheidet sich von der ersten Schicht 1 dadurch, daß die freien Durchströmquerschnitte jeweils größer sind als die freien Durchströmquerschnitte der jeweils vorhergehenden Schicht, was dadurch erreicht wird, daß für die Herstellung der Schichten 2, 3 ... z.B. ein immer grobkörnigerer Ein- oder Mehrkornbeton verwendet wird. Jedenfalls muß sichergestellt sein, daß in Durchströmrichtung D die Zwischenräume zwischen den Körnern zunehmend größere freie Durchströmquerschnitte b, c ... erzeugen. Wesentlich ist ferner, daß die Dicke d1 der ersten Schicht 1 wesentlich kleiner ist als die Dicke d2 bzw. d3 ... jeder weiteren Schicht 2, 3 ...

Freie Durchströmquerschnitte a, b, c ... mit zunehmenden Abmessungen in Durchströmrichtung D werden, wie in Fig. 2b dargestellt, zusätzlich mit geeigneten Herstellungsverfahren mechanisch ausgebildet, z.B. durch konische oder abgestufte oder gewellte Dorne usw.

In jedem Fall muß, wie in Fig. 2a oder 2b dargestellt, sichergestellt sein, daß der freie Durchströmquerschnitt in Durchströmrichtung D zunimmt, d.h. a<b<c usw.

Wie bereits beschrieben, kann das Bodenelement zur Erhöhung der Festigkeit bzw. Tragfähigkeit mit einem Stütz- oder Rahmenkörper 4 gemäß Fig. 1b hergestellt werden, wie dies auch in der AT-PS 391 629 beschrieben ist. Bei geringeren Festigkeitsansprüchen, wie bei begehbaren Flächenbefestigungen mit entsprechendem Unterbau, kann der Rahmenkörper entfallen.

Der Umriß der einzelnen Bodenelemente ist am einfachsten rechteckig oder quadratisch, es können aber auch andere, bevorzugt lückenlos zu einer Bodenfläche zusammensetzbare Formen angewendet werden, wie sie beispielhaft in den Fig. 4 und 5 gezeigt sind. Die Größe der Bodenelemente ist nicht beschränkt und kann in Abhängigkeit vom Herstellungsverfahren oder auch von den Transport- und Einbringungseinrichtungen gewählt werden.

Die Wirkungsweise des porösen Materials wird nun unter Bezugnahme auf Fig. 1a erläutert. Das in Durchströmrichtung D eindringende Oberflächenwasser W durchströmt die Schicht 1 infolge der Porosität des zur Herstellung derselben verwendeten Betons bzw. eines anderen porösen Materials, wobei die Porengröße der Schichten 1, 2 hinsichtlich der gewünschten Filterwirkung gewählt wird, d.h. jede Schicht des Bodenelementes wird z.B. aus einem vorbestimmten Ein- oder Mehrkornbeton oder ähnlichen Materialien hergestellt. In Abhängigkeit von den freien Durchströmquerschnitten a der Schicht 1 werden jene Festkörper im Oberflächenwasser, die größer als dieser Durchströmquerschnitt a sind, auf der Oberfläche des Bodenelementes zurückgehalten. In der nachfolgenden Schicht 2 mit der größeren Schichtdicke d2 ist der freie Durchströmquerschnitt b in Durchströmrichtung D größer als in der vorhergehenden Schicht 1. Damit ist sichergestellt, daß Festkörperteilchen, die bereits in die Schicht 1 eingedrungen sind, in der Schicht 2 nicht mehr zurückgehalten werden können.

Die freien Durchströmquerschnitte a in der ersten Schicht 1 des Bodenelementes können durch Schmutzteile nicht verlegt werden, weil bedingt durch die Schwankungen von Feuchtigkeit und Trockenheit die Schmutzteilchen Volumensänderungen erfahren und durch Befahren der Oberfläche des Bodenelementes Druckschwankungen unterliegen, welche die Schmutzteilchen in die darunterliegende(n) Schicht(en) befördern. Aus dieser Schicht bzw. diesen Schichten können die Teilchen, wegen der größeren freien Durchströmquerschnitte, ungehindert weiter transportiert werden.

Die Schicht 1 hat zweckmäßig nur eine minimale Schichtdicke d1, um zu vermeiden, daß eindringende Festkörper sich bereits in der Schicht 1 ablagern. Theoretisch ist ein Verlegen oder Zuwachsen des Bodenelementes daher nicht möglich.

In Fig. 3 ist ebenfalls stark idealisiert die Adsorption von Ölkontaminationen in der Bodenflächenbefestigung bzw. im Bodenelement dargestellt. Wenn z.B. Öle in die Poren der Schicht 1 adsorbiert werden, ist sichergestellt, daß auf Grund der Benetzungsdicke nur eine bestimmte Schichtdicke im Porenvolumen erreicht wird. Eingetragene "Kohlenwasserstoffe" werden in fluider Form an den Randflächen der Poren und an der Oberfläche der Körper, z.B. des Ein- oder Mehrkornbetons, adsorbiert und dort, bedingt durch das größere Porenvolumen und das damit erhöhte Luftvolumen, biologisch rascher abgebaut. An der Oberfläche der Bodenflächenbefestigung bzw. des Bodenelementes wird wegen des geringen Porenvolumens auch die Verdunstung reduziert, wodurch die Feuchtigkeit in den tiefer liegenden Filterschichten besser zurückgehalten und gespeichert wird. Wegen dieser Zusammenhänge wird die biologische Aktivität verbessert und beschleunigt. Durch die Zunahme des freien Durchströmquerschnittes im Bodenelement in Durchströmrichtung ist letztendlich auch eine verbesserte Belüftung des Unterbaus gegeben, wodurch die biologische Aktivität in den tiefer liegenden Schichten der Bodenflächenbefestigung bzw. des Bodenelementes stark gefördert und begünstigt wird.

Die Erfindung kann verschiedentlich abgewandelt werden, insbesondere hinsichtlich der Form und Größe der Bodenelemente bzw. der Bodenflächenbefestigung, die mit glatter, rauher oder auf andere Weise strukturierter Oberfläche versehen sein können, so wie in den beigefügten Ansprüchen definiert.

## Patentansprüche

1. Bodenflächenbefestigung, die eine Filterwirkung für durchströmende Fluide entfaltet und aus porösem Material, wie Beton oder Kunststoff, gebildet ist, wobei sie in Durchströmrichtung von der Eintrittsoberseite zur Austrittsunterseite zumindest zwei übereinanderliegende Schichten (1, 2, 3 ...) aufweist, von denen die eintrittsseitige obere Schicht (1) wesentlich dünner als jede der darunterliegenden Schichten (2, 3 ...) ist und der durch die Poren des porösen Materials gebildete freie Durchströmquerschnitt (a) der eintrittsseitigen Schicht (1) kleiner als die freien Durchströmquerschnitte (b, c ...) jeder der darunterliegenden Schichten (2, 3 ...) sind, wobei die Abmessungen der freien Durchströmquerschnitte (a, b, c ...) in den in Durchströmrichtung aufeinanderfolgenden Schichten zunehmen, dadurch gekennzeichnet, daß zusätzliche freie Durchströmquerschnitte (a, b, c ...) in allen Schichten (1, 2, 3 ...) durch mittels Dorne u.dgl. geformte Kanäle gebildet sind, die durchgehend im wesentlichen konisch oder von Schicht zu Schicht abgestuft sind, und daß auch die zusätzlichen Durchströmquerschnitte (a, b, c ...) in den in Durchströmrichtung (D) aufeinanderfolgenden Schichten (1, 2, 3 ...) zunehmen.

2. Bodenelement, das im Verband zu einer Bodenflächenbefestigung verlegbar ist und poröses Material, wie Beton oder Kunststoff, enthält, das eine Filterwirkung für durchströmende Fluide entfaltet, wobei das poröse Material in Durchströmrichtung von der Eintrittsoberseite zur Austrittsunterseite zumindest zwei übereinanderliegende Schichten (1, 2, 3 ...) aufweist, von denen die eintrittsseitige Schicht (1) wesentlich dünner als jede der darunterliegenden Schichten (2, 3 ...) ist und die durch die Poren des porösen Materials gebildeten freien Durchströmquerschnitte (a, b, c ...) jeder Schicht (1, 2, 3 ...) in Durchströmrichtung von Schicht zu Schicht zunehmen, dadurch gekennzeichnet, daß zusätzliche freie Durchströmquerschnitte (a, b, c..) in allen Schichten (1, 2, 3..) durch mittels Dorne u.dgl. geformte Kanäle gebildet sind, die durchgehend im wesentlichen konisch oder von Schicht zu Schicht abgestuft sind, und daß auch die zusätzlichen Durchströmquerschnitte (a, b, c ...) in den in Durchströmrichtung (D) aufeinanderfolgenden Schichten (1, 2, 3 ...) zunehmen.

3. Bodenelement nach Anspruch 2, dadurch gekennzeichnet, daß das poröse Material von einem Rahmenkörper (4) umgeben und gehalten ist, dessen Rahmenöffnung sich von oben nach unten verjüngt.

## Claims

1. Ground-surfacing assembly, which exhibits a filter action for fluids flowing through it and is formed from porous material, such as concrete or plastic, having at least two superposed layers (1, 2, 3 ...) in the direction of flow from the inlet upper side to the outlet underside, the inlet-side upper layer (1) of which is significantly thinner than each of the layers (2, 3 ...) underneath it, and the free flow cross-section (a), formed by the pores of the porous material, of the inlet-side layer (1) of which is smaller than the free flow cross-sections (b, c ...) of each of the layers (2, 3 ...) underneath it, the dimensions of the free flow cross-sections (a, b, c ...) increasing in the layers which follow one another in the direction of flow, characterized in that additional free flow cross-sections (a, b, c ...) are formed in all the layers (1, 2, 3 ...) by ducts formed by means of taper plugs and the like, which ducts are essentially continuously conical or are stepped from layer to layer, and in that the additional flow cross-sections (a, b, c ...) also increase in the layers (1, 2, 3 ...) which follow one another in the direction of flow (D).

2. Ground-surfacing element, which can be laid in bond form to produce a ground-surfacing assembly, contains porous material, such as concrete or plastic, and exhibits a filter action for fluids flowing through it, the porous material having at least two superposed layers (1, 2, 3 ...) in the direction of flow from the inlet upper side to the outlet underside, the inlet-side layer (1) of which is significantly thinner than each of the layers (2, 3 ...) underneath it, and the free flow cross-sections (a, b, c ...), formed by the pores of the porous material, of each layer (1, 2, 3 ...) of which increase from layer to layer in the direction of flow, characterized in that additional free flow cross-sections (a, b, c ...) are formed in all the layers (1, 2, 3 ...) by ducts formed by means of taper plugs and the like, which ducts are essentially continuously conical or are stepped from layer to layer, and in that the additional flow cross-sections (a, b, c ...) also increase in the layers (1, 2, 3 ...) which follow one another in the direction of flow (D).

3. Ground-surfacing element according to Claim 2, characterized in that the porous material is surrounded and held by a frame body (4), the frame orifice of which tapers from the top downwards.

## Revendications

1. Recouvrement de sol, qui déploie un effet de filtration à l'égard de fluides d'infiltration et qui est constitué d'un matériau poreux, tel que le béton ou la résine synthétique, présentant, dans le sens d'infiltration de la face supérieure d'entrée vers la face inférieure de sortie, au moins deux couches superposées (1, 2, 3, ...), dont la couche supérieure côté entrée (1) est sensiblement plus mince que chacune des couches sous-jacentes (2, 3, ...), et la section transversale d'infiltration libre (a) de la couche côté entrée (1) formée par les pores du matériau poreux étant plus petite que les sections transversales d'infiltration libres (b, c, ...) de chacune des couches disposées sous-jacentes (2, 3, ...), les dimensions des sections transversales d'infiltration libres (a, b, c, ...) allant en s'agrandissant dans les couches se succédant dans le sens d'infiltration, caractérisé en ce que des sections transversales d'infiltration libres supplémentaires (a, b, c, ...) sont constituées dans toutes les couches (1, 2, 3, ...) de canaux formés au moyen de mandrins ou d'éléments analogues, essentiellement coniques de manière continue ou étagés en gradins de couche en couche, et en ce que les sections transversales d'infiltration supplémentaires (a, b, c, ...) vont en s'agrandissant dans les couches (1, 2, 3, ...) se succédant dans le sens d'infiltration (D).

2. Elément de sol, qui peut être posé en vue de constituer un recouvrement de sol et qui contient un matériau poreux, tel que le béton ou la résine synthétique, qui déploie un effet de filtration à l'égard de fluides d'infiltration et qui est constitué d'un matériau poreux, tel que le béton ou la résine synthétique, présentant dans le sens d'infiltration de la face supérieure d'entrée vers la face inférieure de sortie au moins deux couches superposées (1, 2, 3, ...), dont la couche supérieure côté entrée (1) est sensiblement plus mince que chacune des couches sous-jacentes (2, 3, ...), et la section transversale d'infiltration libre (a) de la couche côté entrée (1) formée par les pores du matériau poreux étant plus petite que les sections transversales d'infiltration libres (b, c, ...) de chacune des couches sous-jacentes (2, 3, ...), les dimensions des sections transversales d'infiltration libres (a, b, c, ...) allant en s'agrandissant dans les couches se succédant dans le sens d'infiltration, caractérisé en ce que des sections transversales d'infiltration libres supplémentaires (a, b, c, ...) sont constituées dans toutes les couches (1, 2, 3, ...) de canaux formés au moyen de mandrins ou d'éléments analogues, essentiellement coniques de manière continue ou étagés en gradins de couche en couche, et en ce que les sections transversales d'infiltration supplémentaires (a, b, c, ...) vont en s'agrandissant dans les couches (1, 2, 3, ...) se succédant dans le sens d'infiltration (D).

3. Elément constitutif de sol suivant la revendication 2, caractérisé en ce que le matériau poreux est entouré et maintenu par un corps d'infrastructure (4), dont l'ouverture se rétrécit de haut en bas.
